# EUROPÄISCHE PATENTANMELDUNG

(11) **EP 1 093 138 A2**
(43) Veröffentlichungstag der Anmeldung: **18.04.2001**
(21) Anmeldenummer: 00122066.4
(22) Anmeldetag: 11.10.2000
(51) Int. Cl.: H01H 3/16

(54) **Türkontakt**

(30) Priorität: 12.10.1999 DE 19949060
(71) Anmelder: Hans & Jos. Kronenberg GmbH, 51427 Bergisch Gladbach (DE)
(72) Erfinder: Wirth, Dieter, 57368 Lennestadt (DE)
(74) Vertreter: Patentanwälte Lippert, Stachow, Schmidt & Partner

(57) **Zusammenfassung**

Die Erfindung betrifft einen Türkontakt (1) zum Öffnen oder Schließen eines elektrischen Stromkreises an einer Tür, wobei ein Kontaktelement an der Tür und ein korrespondierendes Kontaktelement an dem der Tür benachbarten Bereich angeordnet ist und der Türkontakt (1) bei einer Lageveränderung der Tür geöffnet oder geschlossen wird, und wobei eines der Kontaktelemente zwei Kontaktpole (5) aufweist zwischen denen eine Spannung anlegbar ist und das korrespondierende Kontaktelement (13) in einer Sollstellung der Tür die beiden Kontaktpole (5) überbrückt. Um einen Türkontakt zu schaffen, der auch bei Fremdstoffeinwirkung, insbesondere Wassereinwirkung, zuverlässig arbeitet und der beim Öffnen der Tür zwangsöffenbar ist, wird zwischen den Kontaktpolen (5) ein Mittel zur Verminderung von Kriechströmen vorgesehen, daß insbesondere als Trennwand (10) ausgebildet sein kann die die Gehäusekammer (4) durch in zwei Kammern (11, 12) unterteilt ist, so daß jeweils einer der Kontaktpole (5) in einer separaten Teilkammer (11, 12) angeordnet ist. Die die Trennwand (10) erstreckt sich über die freien Enden der Kontaktpole (5) in Richtung auf die Eintrittsöffnung für das überbrückende Kontaktelement (13), wobei das überbrückende Kontaktelement (13) als gabelförmige, die Trennwand (10) beidseitig umgreifende Kontaktbrücke ausgebildet ist. Der überbrückende Kontakt (13) kann auch quer zur Längsrichtung der Kontaktpole (5) an diese heranführbar und die Kontaktkammer praktisch vollständig mit einem isolierenden Material ausgegossen sein. Es können den jeweiligen Kontakten Spritzwasserabführeinrichtungen (23, 24) zugeordnet sein.

## Beschreibung

Die Erfindung betrifft einen Türkontakt zum Öffnen oder Schließen eines elektrischen Stromkreises an einer Tür, wobei ein Kontaktelement an der Tür und ein korrespondierendes Kontaktelement an dem der Tür benachbarten Bereich angeordnet ist und der Türkontakt bei einer Lageveränderung der Tür geöffnet oder geschlossen wird, und wobei eines der Kontaktelemente zwei Kontaktpole aufweist zwischen denen eine Spannung anlegbar ist und das korrespondierende Kontaktelement in einer Sollstellung der Tür die Kontaktpole überbrückt.

Derartige Türkontakte werden vielfältig eingesetzt, z.B. zur Überwachung der Schließeinrichtung einer Tür wie z.B. der Überprüfung des Mindestübergriffs des Hakens eines Hakenriegels. Der Anwendungsbereich erstreckt sich abder auch auf türähnliche Einrichtungen wie Klappen, Tore, Schranken usw., wobei die Türen beispielsweise als Schiebetür, schwenkbare Tür oder Drehtür ausgebildet sein können. Oftmals müßen gattungsgemäße Türkontakte bei entsprechender Lageveränderung der Tür, z.B. deren Öffnung, zwangsgeöffnet werden, so z.B. im Aufzugsbereich, wenn die Aufzugstür geöffnet wird, um durch Zwangsöffnen des Türkontaktes eine Bewegung des Aufzugs zu verhindern. Entsprechend können auch andere Einrichtungen wie Maschinen bei Öffnen des Kontaktes aus Sicherheitsgründen stillgelegt werden oder Signaleinrichtungen in Gang gesetzt werden.

Oftmals besteht das Problem, den Türkontakt ausreichend wasser- und fremdkörpergeschützt herzustellen, so daß der Türkontakt auch unter widrigen Bedingungen ausreichend sicher arbeitet. So erfüllen herkömmliche Türkontakte in der Regel lediglich die Bedingungen nach IP 20 (DIN 40050), so daß diese zwar gegen Berühren mit den Fingern oder gegen das Eindringen mittelgroßer Fremdkörper geschützt sind, gegen Wassereinwirkungen jedoch kein besonderer Schutz besteht. Eindringendes Wasser oder auch kleinere Fremdkörper können jedoch zur Ausbildung von Kriechströmen führen, die einen zuverlässigen Betrieb des Türkontaktes verhindern.

Der Erfindung liegt daher die Aufgabe zugrunde, einen Türkontakt zu schaffen, der auch bei Fremdstoffeinwirkung, insbesondere Wassereinwirkung, zuverlässig arbeitet und der beim Öffnen der Tür zwangsöffenbar ist.

Diese Aufgabe wird erfindungsgemäß dadurch gelöst, daß zwischen den Kontaktpolen des zu überbrückenden Kontaktelements Mittel zur Verminderung von Kriechströmen vorgesehen sind. Die Mittel sind vorzugsweise auf der Verbindungslinie zwischen den Kontaktpolen oder an anderen Stellen angeordnet, an denen aufgrund geometrischer Bedingungen oder anzunehmender Fremdtoffeinwirkung mit dem Auftreten von Kriechströmen zu rechnen ist. Als Mittel zur Verminderung der Kriechströme können Durchbrechungen im Gehäuse vorgesehen sein, die von einer geschlossenen Kavität hintergeben sein können, um das Eindringen von Fremdstoffen in andere Gehäusebereiche zu verhindern. Hierdurch wird der mögliche Weg eines Kriechstroms unterbrochen und verlängert als auch die Ausbildung von Feuchtigkeitsfilmen oder die Ablagerung von Staub- oder Abriebpartikeln, die der Bildung von Kriechströmen förderlich sind, verhindert. Es ist jedoch auch möglich, zwischen den Kontaktpolen Materialien anzuordnen, die bezüglich der Vermeidung von Kriechströmen relativ zu dem ansonsten verwendeten Gehäusematerials optimierte Eigenschaften aufweisen, z.B. eine geringere Neigung, Feuchtigkeitsfilme auszubilden oder Fremdpartikel anzuhaften.

Vorzugsweise sind die Mittel zur Verminderung der Kriechströme als Steg bzw. Stege ausgebildet, wodurch ebenfalls die Länge eines möglichen Kriechstromwegs verlängert wird. Der bzw. die Stege können zwischen den Kontaktpolen angeordnet sein und sich längs der Kontaktpole, vorzugsweise über deren gesamte von einem Gehäusebereich z.B. Gehäuseboden vorstehende Länge, besonders bevorzugt über die freien Enden der Kontaktpole hinaus erstrekken. Durch die geeignet angebrachten Stege kann die Ansammlung von Fremdpartikeln oder Abrieb zwischen den Kontaktpolen, insbesondere auf deren Verbindungslinie verhindert und ein möglicher Kriechstromweg verlängert werden. Allgemein kann durch geeignete Anordnung von Vertiefungen, Durchbrechungen, Stegen und/oder Materialbrücken der Weg möglicher Kriechströme entsprechend beeinflußt werden. Hierbei ist es nicht notwendig aber vorteilhaft wenn die Mittel zur Verminderung der Kriechströme sich über die gesamte Breite der die Kontakte aufnehmenden Kammer erstreckt, so daß ein Kriechstromweg über diese Mittel führen muß, die Mittel können aber auch labyrinthartig angeordnet sein.

Sind die Kontaktpole zwischen denen eine Spannung anliegt in einem kammerartigen Gehäuse mit einer Eintrittsöffnung für das überbrückende Kontaktelement angeordnet, so ist vorzugsweise die Gehäusekammer durch eine Trennwand in zwei Teilkammern unterteilt, so daß jeweils einer der Kontaktpole in einer separaten Teilkammer angeordnet ist. Die Trennwand erstreckt sich somit vom Austrittsbereich der Kontakte aus der entsprechenden Gehäusewand zumindest über eine Teillänge der Kontakte, vorzugsweise bis zum freien Ende derselben.

Nach einer besonders bevorzugten Ausführungsform erstreckt sich die Trennwand, die am Fuß der Kontaktpole diese vollständig trennt, über die freien Enden der Kontaktpole in Richtung auf die Eintrittsöffnung für das überbrückende Kontaktelement hinaus, wobei das überbrückende Kontaktelement als gabelförmige, die Trennwand bei Kontaktierung mit den Kontaktpolen beidseitig umgreifende Kontaktbrücke ausgebildet ist. Vorzugsweise trennt die Trennwand die Teilkammern vollständig voneinander ab, so dass ein Übergang zwischen den Teilkammern nur über eine Öffnung an einer Kammerwand möglich ist, die von der Trennwand verschieden ist. Die Öffnung kann beispielsweise eine Einführöffnung für das Überbrückungselement und/oder eine vorgesehene Spritzwasserabführöffnung sein.

Die Größe der Eintrittsöffnung für das überbrückende Kontaktelement, sind vorzugsweise klein ausgeführt, d.h. der Öffnungsdurchmesser liegt im Bereich einiger Millimeter, z.B. zwischen 3 und 6 mm, wodurch das Eindringen von Fremdkörpern bzw. von Wasser zu den Kontaktpolen erschwert wird.

Es sei angemerkt, daß zur Verminderung von Kriechströmen die Kontaktpole auch bewegbar ausgeführt sein können und bei Heranführung des überbrückenden Kontaktelements, z.B. bei Eintritt in die Gehäuseeintrittsöffnung, die Kontaktpole in ihre Sollposition bzw. Kontaktstellung verfahren werden. Die Kontaktpole können hierzu seitlich aufeinander zu bewegt oder aus ihrer Ausgangsstellung vorgefahren werden. In der jeweils zurückgefahrenen Stellung kann zwischen den Kontaktpolen dann ein Mittel zur Verminderung von Kriechströmen wie ein isolierender Steg oder eine Trennwand aus dem isolierenden Gehäusematerial angeordnet sein. Der Bewegungsmechanismus der Kontakte kann durch den Überbrückungskontakt oder z.B. durch einen Mitnehmer betätigt werden.

Gegebenenfalls kann auch ein zwischen den Kontaktpolen angeordneter Steg oder eine Trennwand bei Einführung des überbrückenden Kontaktelements in das Gehäuse, z.B. durch das Kontaktelement selbst oder durch ein anderes Mittel, verschoben werden, so daß die Kontaktpole überbrückbar sind. Der Überbrückungskontakt muß dann nicht gabelförmig ausgeführt sein.

Vorzugsweise ist das Gehäuse derart ausgebildet, daß der überbrückende Kontakt quer zur Längsrichtung der Kontaktpole des korrespondierenden Kontaktes an diese zur Überbrückung heranführbar ist. Die Längsrichtung der Kontakte ergibt sich dabei ausgehend von deren Erstreckung von der Anschlußkammer her. Der Überbrückungskontakt wird dann bei geeigneter Anordnung der Kontakte nicht in Richtung auf die Anschlußkammer geführt werden, wodurch die Türkontakte an bestimmte Erfordernisse besser anpaßbar sind und eine geringe Bauhöhe des Gehäuses ermöglicht ist. Die Querrichtung der Heranführung des Überbrückungskontaktes kann senkrecht zur Erstreckung der zu überbrückenden Kontakte erfolgen, ohne aber hierauf beschränkt zu sein. So kann der Überbrückungskontakt beispielsweise auch in einem Winkel von 60° - 90° oder auch weniger an die korrespondierenden Kontakte herangeführt werden. Es versteht sich, dass hierzu die Gehäusedurchführungen für die Überbrückungskontakte schräg oder senkrecht zur Erstreckung der Korrespondierenden Kontakte verlaufen können. Hierzu können diese dann kanalartig ausgeführt sein oder einen entsprechenden Öffnungswinkel aufweisen.

Nach einer bevorzugten Ausführungsform sind zumindest einem, vorzugsweise sämtlichen, der jeweiligen zu überbrückenden Kontakte Spritzwasserabführeinrichtungen zugeordnet. Die Spritzwasserabführeinrichtungen können selbsttätig arbeiten und beispielsweise als Ablauf ausgeführt sein, so dass durch diese sich im Bereich der Kontakte ansammelndes Spritzwasser selbsttätig ablaufen kann, oder auch aktiv, wozu entsprechende Betätigungseinrichtungen vorgesehen sein können. Die Spritzwasserabführeinrichtungen können an den Teilkammern vorgesehen und beispielsweise als Ablauföffnungen der Teilkammern oder als Ablaufkanäle ausgebildet sein. Es können auch die Einführbereiche für die Überbrückungskontakte in das Gehäuse mit einer Austrittsöffnung für Spritzwasser verbunden sein, insbesondere dann, wenn die Teilkammern teilweise oder vollständig mit einem elektrisch isolierenden Material ausgefüllt sind und/oder wenn der Überbrückungskontakt quer zu den korrespondierenden Kontakten in das Gehäuse eingeführt wird.

Nach einer besonders bevorzugten Ausführungsform sind die Spritzwasserabführ- bzw. ablaufeinrichtungen derart ausgeführt, dass in jeder bestimmungsgemässen Montageanordnung des Türkontaktes jedem zu überbrückenden Kontakt zumindest eine Spritzwasserabführ- bzw. ablaufeinrichtung zugeordnet ist. Hierzu kann beispielsweise an jeder Teilkammer und/oder an jedem Einführbereich für ein Überrückungselement, insbesondere bei teilweise oder vollständig mit Isoliermaterial ausgefüllten Teilkammern, eine Spritzwasserablaufeinrichtung zugeordnet sein. Beispielsweise können Spritzwasserabläufe an jeweils einer Wand einer Teilkammer vorgesehen sein, die in Einbaulage des Türkontaktes eine seitliche Aussenwand und/oder eine bodenseitige Aussenwand der Teilkammern bildet.

Hierzu kann insbesondere an einer in Einbaulage unteren Teilkammer des Gehäuses ein Spritzwasserablauf in der bodenseitigen Aussenwand und an der in Einbaulage oberen Teilkammer ein Spritzwasserablauf in dem unteren Teil einer seitlichen Aussenwand vorgesehen sein, so dass bei durchgehender Trennwand beide Teilkammern unmittelbar nach aussen entwässern. Alternativ oder zusätzlich kann an der oberen Teilkammer auch ein geschlossener Spritzwasserablaufkanal vorgesehen sein, der durch die in Einbaulage untere Teilkammer geführt ist und mit seiner Auslassöffnung ausserhalb dieser endet. Die Teilkammern können einschliesslich der Spritzwasserabführeinrichtungen symmetrisch zu der Trennwand ausgeführt sein.

Vorzugsweise sind die Spritzwasserabführeinrichtungen derart ausgeführt, dass die Teilkammern durch ein durchgehende Trennwand vollständig separiert werden.

Es können Mittel zum Verschliesen der in der jeweiligen Einbaulage nicht benötigten Spritzwasserabläufe, beispielsweise in Form von Stopfen oder anderen Verschlusselementen, vorgesehen sein, die vorzugsweise unverlierbar an dem Gehäuse angebracht sein können.

Die Einführbereiche für die Überbrückungskontakte in das Gehäuse können mit einer Austrittsöffnung für Spritzwasser verbunden sein, so dass in die Einführbereiche eingedrungenes Spritzwasser selbsttätig ablaufen kann. Hierzu kann in Verlängerung oder in einem Winkel zur Erstreckung der Einführbereiche ein Spritzwasserablauf vorgesehen sein. Der Spritzwasserablauf kann gegebenenfalls selber als Einführbereich für einen Überbrückungskontakt ausgebildet sein und hierzu gegebenenfalls denselben Durchmesser und/oder Geometrie wie der oder die übrigen Einführbereiche für Überbrückungskontakte aufweisen. Es kann so beispielsweise bei anderen Montageanordnung des Türkontaktes der Spritzwasserablauf als Einführbereich für einen Überbrückungskontakt dienen kann und gegebenenfalls umgekehrt. Es können auch mehrere Einführbereiche vorgesehen sein, die jeweils einem zu überbrückenden Kontakt zugeordnet sind, wobei den mehreren Einführbereichen nur ein oder mehrere Spritzwasserablaufkanäle zugeordnet sein können.

Die das überbrückende Kontaktelement aufnehmende Gehäuseausnehmung kann als im wesentlichen geschlossener Kanal ausgebildet sein und an einer anderen Stelle des Gehäuses, insbesondere auf der gegenüberliegenden Seite, aus diesem herausgeführt sein. Hierdurch kann beispielsweise die Entfernung von eingetretenem Spritzwasser erleichtert werden.

Um den Ablauf von Spritzwasser zu erleichtern kann der bodenseitige Bereich einer oder mehrerer Teilkammern und/oder der Einführbereiche für den Überbrückungskontakt in Montageanordnung des Türkontaktes zur horizontalen Ebene geneigt verlaufen, wobei die Neigung zum Ablauf hin schräg nach unten verläuft. Die Neigung kann in Längs- und/oder Querrichtung oder einer anderen geeigneten Richtung bezüglich der Längsrichtung der Kontakte verlaufen. Die Teilkammern können hierzu in Einbaulage nach unten verlaufende Bodenwände aufweisen. Vorzugsweise sind die Wände der Teilkammern derart ausgebildet, dass in jeder Montageanordnung die Bodenwand zum Ablauf hin schräg nach unten verläuft. Die Bodenwand kann hierzu einen V-förmigen oder anderen geeigneten Querschnitt aufweisen oder mit Ablaufkanälen versehen sein, so dass Spritzwasser von beiden Seiten der Teilkammer zur Mitte hin und von dort den Abläufen zugeführt wird, sie kann auch als Ablaufschräge ausgeführt sein. Der Ablauf ist unabhängig von der Ausführung der Bodenwand vorzugsweise an der in Einbaulage tiefsten Stelle der Teilkammer angeordnet.

Die Ablaufschrägen der Teilkammern erstrecken sich vorzugsweise über die gesamte Länge derselben, so dass jeweils die gesamte Kammer selbsttätig entwässerbar ist. Hierzu können die Ablaufschrägen in einer Richtung hin abfallen, die Abläufe können hierzu auch im mittleren Bereich der Teilkammern vorgesehen sein, wobei in Längsrichtung der Kammern an beiden Enden derselben Abluafschrägen vorgesehen sein können.

Die Spritzwasserabläufe können derart angeordnet sein, dass der Ablauf für den in Einbaulage jeweils unteren und oberen Kontakt an unterschiedlichen Wänden, d.h. Seitenwänden bzw. Bodenwänden, und/oder Enden der Teilkammern vorgesehen sind. Hierzu kann der Ablauf für den in Einbaulage jeweils unteren Kontakt im Bereich der Basis des zu überbrückenden Kontaktes angeordnet ist, der Ablauf für den in Einbaulage oberen Kontakt im Bereich des freien Endes des zu überückenden Kontaktes. Hierdurch können durch eine zum freien Ende der Kontakte hin spizt zulaufende Trennwand Ablaufschrägen für das Spritzwasser und eine fertigungstechnisch vorteilahfte Geometrie geschaffen werden. Die Anordnung der Abläufe kann aber auch umgekehrt hierzu sein.

Vorzugsweise sind die Abläufe jeweils im Bereich der der Basis bzw. den freien Enden der Kontakte zugewandten Endbereiche der Teilkammern angeordnet, vorzugsweise jeweils an den Seiten- bzw-Bodenwänden in Einbaulage, ohne hierauf beschränkt zu sein. Die Abläufe können beispielsweise auch an den Stirnseiten der Teilkammern vorgesehen sein.

Die Abläufe für die jeweiligen Teilkammern können einen Versatz in Längsrichtung des Gehäuses zueinander aufweisen, so dass ein Eindringen von aus einer Teilkammer ablaufendem Spritzwasser in eine andere Teilkammer erschwert wird. Dies gilt insbesondere für die jeweils benutzten Abläufe, wobei weitere Abläufe ausser Betrieb gesetzt sein können, z.B. durch Verschlussmittel. Beispielsweise kann die in Einbaulage obere Teilkammer zum freien Ende der Kontakte hin entwässern und die untere Teilkammer zum Basisende der Kontakte hin oder umgekehrt. Hierzu können beispielsweise die Bodenbereiche der Teilkammern in Einbaulage eine entsprechende Neigung aufweisen.

Die Ausführungen zur Lage und Ausgestaltung der Spritzwasserabläufe und Ausführung und Geometrie der Teilkammern gelten entsprechend auch, wenn der Türkontakt mit im wesentlichen auf gleicher Höhe angeordneten zu überrückenden Kontakten, also "flach" montiert wird.

Im Falle von Einführbereichen für die Überbrückungskontakte mit Spritzwasserabführeinrichtungen, insbesonderein Form von Abläufen, kann der der Einführbereiche mit zur Horizontalen geneigten Spritzwasserablaufschrägen ausgeführt sein, wozu es ausreichend sein kann, die Einführbereiche kegelförmig auszuführen. Auch auf andere Weise kann erreicht werden, dass in jeder Einbaulage Spritzwasser selbsttätig aus der Einführbereichen ablaufen kann.

Die Ausbildung von kanalartigen Durchführungen zur Aufnahme des überbrückenden Kontaktelements ist insbesondere dann vorteilhaft, wenn die Teilkammern des Gehäuses zur Aufnahme der Kontaktpole zumindest teilweise, vorzugsweise überwiegend oder nahezu vollständig, mit einem isolierenden Material ausgefüllt sind. Die Kontaktkammer kann somit bis auf die Einführöffnung für die Kontaktbrücke praktisch ohne nach außen geöffnete Hohlräume ausgeführt sein, wodurch Ablagerungen von Fremdkörpern oder Wasser verhindert werden. Hierzu kann die Kontaktkammer praktisch vollständig ausgegossen sein oder eine entsprechende Trennwand im Bereich der Enden der Kontaktpole vorgesehen sein. Die Kontaktpole können so über mehr als deren halbe Länge bezogen auf deren Erstreckung in dem Bereich außerhalb der Anschlußkammer oder praktisch vollständig bis zu auf deren zu kontaktierenden Bereichen von nichtleitendem Material umhüllt bzw. umgossen sein.

In dieser Ausführungsform, aber auch in anderen Fällen, z.B. bei über die Enden der Kontaktpole vorgezogenen Trennwänden, kann der kürzeste oder jeglicher mögliche Kriechstromweg über einen Bereich der Außenwandung des Gehäuses geführt sein, der dann zur Minimierung von Kriechströmen besonders einfach zu reinigen ist. Der Türkontakt kann derart ausgebildet sein, daß dieser oder ein anderer Bereich bei Öffnen bzw. Schließen des Türkontakts selbstreinigend ausgeführt wird, z.B. durch eine Relativbewegung von Bereichen des Türkontaktes, wodurch Abrieb bzw. Feuchtigkeitsfilme entfernt werden.

Vorzugsweise sind Mittel zur Kraftbeaufschlagung des überbrükkenden Kontakts auf die Kontaktpole vorgesehen, um die elektrische Kontaktierung zu verbessern oder um eine Selbstreinigung der Kontakte zu bewirken, z.B. durch Bewegung des überbrückenden Kontakts unter einer Reibwirkung mit den korrespondierenden Kontakten oder anderen Mitteln. Hierzu können beispielsweise Federelemente mit schuhförmigen Anpreßbereichen vorgesehen sein. Zur Kraftbeaufschlagung der korrespondierenden Kontakte kann zumindest einer der Kontakte gegenüber einem angrenzenden Gehäuse- oder Haltebereich des Türkontaktes bewegbar, z.B. verschwenkbar oder verschiebbar ausgeführt sein.

Die Mittel zur Kraftbeaufschlagung können insbesondere auf der den Kontaktpolen abgewandten Seite des überbrückenden Kontakts angeordnet sein, insbesondere auf Höhe der Kontaktpole, und in Kontaktstellung den überbrückenden Kontakt seitlich auf die Kontaktpole drücken.

Der überbrückende Kontakt kann in einer oder mehreren Richtungen längs und/oder quer zu dessen Bewegungsrichtung auf die Kontaktpole schwimmend gelagert sein, z.B. durch entsprechende Federelemente, wodurch eine Bewegung des Kontakts in diesen Richtungen unter nur geringem Kraftaufwand möglich ist. Hierdurch können unerwünschte Einflüsse auf den Türkontakt, beispielsweise durch Verziehen der Tür aufgrund thermischer oder mechanischer Einflüsse ausgeglichen werden. Zur definierten Kontaktierung kann für den bewegten Kontakt eine Führung vorgesehen sein, die teilweise auch durch den Gegenkontakt bereitgestellt wird oder durch Zusammenwirken beider zu überbrückender Kontaktpole. Die können z.B. mit Führungsstegen oder Ausnehmungen versehen sein, die an eingeschnittenen oder vorspringenden Bereichen des Gegenkontaktes bzw. dessen isolierendem Haltebereich angreifen.

Um eine sichere Kontaktierung zu gewährleisten, kann der Türkontakt derart ausgebildet sein, daß der überbrückende Kontakt nach Kontaktierung der Pole einen Kontaktierweg beschreitet, d.h. unter fortwährender Kontaktierung der Pole weiter in Vorschubrichtung geführt wird.

Eine flexible Befestigung des Türkontaktes ist möglich, wenn zwei oder mehr Kontakte derart angeordnet sind, daß bei unterschiedlichen, zueinander einen Winkel einschließenden Einführrichtungen des zu überbrückenden Kontaktes jeweils zwei der Kontaktpole überbrückbar sind. Hierzu kann ein dritter Kontaktpol vorgesehen sein, der derart angeordnet ist, daß in Abhängigkeit von der Einführrichtung des überbrückenden Kontakts zwei der drei Kontaktpole überbrückbar sind. Der Türkontakt kann so z.B. wahlweise in zwei senkrecht zueinander stehenden Richtungen befestigt werden. Die Kontaktpole können hierzu in Form eines rechtwinkligen Dreiecks positioniert werden.

Zum weiteren Feuchtigkeitsschutz des Türkontaktes kann eine Anschlußkammer zur Anordnung elektrischer Ableitungen der Kontaktpole ein mit einer Ringdichtung versehenes Verschlußelement wie einen Deckel aufweisen, wobei des weiteren eine wasserdichte Kabelverschraubung mit integrierter Zugentlastung zur Abführung der elektrischen Ableitungen vorgesehen sein kann. Die Kontaktpole können im Durchtrittsbereich durch die Trennwand der Anschlußkammer zu der Kontaktkammer mit einer Dichtung und einer Verschiebungssicherung wie z.B. einem Spannring ausgestattet sein.

Die Verschlußmittel für die Anschlußkammer und Kontaktkammer können aneinander angeformt sein und z.B. als L-förmige Haube ausgeführt sein, wobei jeweils ein Schenkel der Haube eine der Kammern verschließt. Die Haube kann entlang einer beidseitigen Führung auf das Gehäuse aufgeschoben werden.

Durch die erfindungsgemäßen Maßnahmen kann der Türkontakt derart ausgebildet werden, daß er die Erfordernisse nach IP 34 im Bereich der Kontaktkammer (DIN 40050) erfüllt.

Der erfindungsgemäße Türkontakt kann jeweils derart angeordnet und ausgebildet sein, daß er bei sich öffnender oder bei sich schließender Tür geschlossen wird und umgekehrt und jeweils im Nachbarbereich der Tür an der Türzarge oder ggf. dem angrenzenden Wandbereich der Tür angeordnet sein, wobei der Fachmann deen Türkontakt für die jeweiligen Einsatzzwecke entsprechend modifizieren kann.

Die Erfindung sei nachfolgend beispielhaft beschrieben und anhand der Figuren beispielhaft erläutert. Es zeigen
- Fig. 1: eine Schnittansicht eines erfindungsgemäßen Türkontakts nach einer ersten Ausführungsform,
- Fig. 2: einen erfindungsgemäßen Türkontakt in Schnittansicht nach einer weiteren Ausführungsform,
- Fig. 3: eine Detailansicht des Türkontakts nach Fig. 2,
- Fig. 4: eine Detailansicht eines modifizierten Türkontakts nach Fig. 2.
- Fig. 5: eine modifizierte Ausführungsform eines Türkontakts nach Fig. 1.

Der Türkontakt 1 nach Fig. 1 weist ein Gehäuse 2 mit einer Anschlußkammer 3 und einer Kontaktkammer 4 auf, wobei zwei längliche Kontaktpole 5 vorgesehen sind, die sich von der Anschlußkammer 3 durch die Trennwand 6 in die Kontaktkammer 4 erstrekken. An den Anschlüssen 7 der Kontakte in der Anschlußkammer 3 können elektrische Ableitungen angebracht werden, die durch die wasserdichte Kabelverschraubung 8, die eine integrierte Zugentlastung aufweist, geführt werden. Zur wahlweisen Anordnung der Kabelverschraubung sind an den benachbarten Gehäusewandungen weitere Anschlußbereiche 9 vorgesehen. Die Anschlußkammer 3 kann durch eine nicht gezeigte Abdeckplatte, die mittels einer Ringdichtung gegenüber der Anschlußkammer abdichtbar ist, verschlossen werden, so daß insgesamt die Bedingungen nach IP 65 (DIN 40050) oder besser erfüllt sind.

Mittig zwischen den Stiftkontakten 5 wird die Kontaktkammer 4 durch eine Trennwand 10 in zwei vollständig voneinander abgeschlossene Teilkammern 11, 12 unterteilt, wobei die Trennwand 10 über die freien Enden der Kontakte 5 hinausragt und sich bis zur Außenwand des Gehäuses 2 erstreckt. Durch die Trennwand 10 wird der weg von Kriechströmen zwischen den Polen unterbrochen und über einen außenliegenden Bereich des Gehäuses, die Stirnseite der Trennwand 10, geführt. Feuchtigkeitsfilme oder Fremdstoffablagerungen bzw. Abrieb innerhalb der einzelnen Kammern der Kontaktkammer 4 führen somit nicht zu erhöhten Kriechströmen.

Die die Kontakte 5 überbrückende Kontaktbrücke 13 ist zur Umfassung der Trennwand 10 gabelförmig ausgebildet und in dem gezeigten Beispiel als in einem Kunststoffkörper eingebetteter elektrischer Leiter 14 ausgeführt, sie kann auch z.B. lediglich aus einem massiven gabelförmigen elektrischen Leiter bestehen. Der mittlere Fuß 15 der Kontaktbrücke ist schwimmend auf einer Feder 16 derart gelagert, daß sowohl Bewegungen in Längsrichtung der Feder als auch in beiden Richtungen quer zu dieser möglich sind, z.B. auch in Form von Verkippungen zur Längsachse. Ist somit z.B. in das Gehäuse 2 an einer Türzarge und die Brücke 11 an einem Türblatt befestigt, so können Relativbewegungen zwischen diesen z.B. aufgrund von Temperaturschwankungen oder mechanischer Einflüsse ausgeglichen werden. Die Kontakte 5 werden mittels einer Dichtung 17 und einen Spannring 18 wasserdicht und verschiebungssicher durch die Trennwand 6 geführt.

Zur Abführung von in die Teilkammern eingedrungenem Spritzwasser sind Abführöffnungen 23a, b in jeder der Teilkammern 4 vorgesehen. In der gezeigten Einbauanordnung wird Spritzwasser der oberen Teilkammer durch die dem freien Ende der Kontakte 5 benachbarte Öffnung 23a der Seitenwand abgeführt, bei der unteren Teilkammer 4 durch die der Basis der Kontakte 5 zugewandten Öffnung 23b in der Bodenwand. Jeder der Teilkammern 4 sind zwei Öffnungen 23a und b zugeordnet, so dass Spritzwasser in jeder bestimmungsgemässen Einbaulage des Türkontaktes selbsttätig abfliessen kann. Durch die Öffnungen 23a bzw. b können die Teilkammern jeweils vollständig entwässert werden, ohne die Trennwand 10 zu durchbrechen. Wird der Türkontakt in einer um 180° gedrehten Einbaulage montiert, so dass die Kontaktbrücke von links in das Gehäuse einzuführen ist, so kann Spritzwasser durch die jeweils anderen Öffnungen 23a,b abfliessen. Die Teilkammern weisen hierbei die Form voon Paralleleppipeden auf, ohne hierauf beschränkt zu sein.

Nach dem Ausführungsbeispiel in Fig. 2 und 3, das ansonsten Fig. 1 entspricht, treten die Kontakte 5 im wesentlichen lediglich mit ihren endständigen Kontaktflächen, nach diesem Beispiel in einer Höhe, welcher ca. dem Kontaktdurchmesser entspricht aber auch kleiner sein kann, in einen Durchführungskanal 19 zur Aufnahme eines Gabelteils einer Kontaktbrücke hervor. Die beiden kanalförmigen Einführbereiche 19 für die Kontakte werden hier durch eine Trennwand 10 separiert. Die Kontaktkammer 4 ist somit praktisch einem elektrisch isolierenden Material, z.B. dem Gehäusematerial, ausgegossen, es kann aber auch auch Höhe der Dichtungen 17 eine Zwischenwand eingezogen werden. Der Bereich der Kontakte 5 in der Kontaktkammer kann auch deutlich kürzer als gezeigt sein. In die senkrecht zu den Kontakten 5 geführten beidseitig offenen Kanäle 19 münden ebenfalls durch die Federn 20 druckbeaufschlagten Anpreßplättchen 21. Die Enden einer in die Kanäle 19 über die Höhe der Kontakte 5 hinaus eingeschoben gabelförmigen Kontaktbrücke werden durch die federbeaufschlagten Plättchen 21 an die Kontakte 5 angedrückt, so daß diese reibschlüssig entlang den Enden der Kontakte 5 geführt werden. Der Türkontakt ist somit selbstreinigend. Zur Erleichterung der Kontaktierung sind die Enden der Kontakte 5, 14 und die Andruckmittel 21 angefast. Aufgrund der beidseitig offenen Kanäle 19, die nicht, wie in dem Beispiel gezeigt, linear ausgeführt sein müssen, wird eine Ansammlung von Fremdpartikeln bzw. Feuchtigkeit verhindert. Die Kanäle weisen konische Eintrittsbereiche auf und können im Querschnitt, der sich über die Kanallänge auch verändern kann, derart anpepaßt sein, daß erst bei Eintritt in die Kanäle eine exaktere Führung des Überbrückungselementes gegeben ist. Die Kanäle können auch nur einseitig geöffnet sein.

Die Eintrittsöffnungen in das Gehäuse für die Kontaktbrücke 13 ist in den Ausführungsbeispielen nur geringfügig größer als die einzuführenden Bereiche der Kontaktbrücke, wodurch ein Eindringen von Fremdkörpern oder Spritzwasser weitestgehend verhindert wird. Eventuelle Spritzwasseransammlungen können ggfs. durch nicht gezeigte Öffnungen im Gehäuse abfließen.

Wie in Figur 2 gezeigt ist der Kanal 19, der als Einführbereich des Überbrückungskontaktes in das Gehäuse dient, im bodenbereich mit einer Neigung versehen, die hier durch die kegelförmige Ausführung des Kanals resutiert, so dass Spritzwasser leicht ablaufen kann. Der Kanalquerschnitt kann aber auch rund, elliptisch oder anders geeignet ausgeführt sein. Ferner ist ein Spritzwasserablauf durch die beidseitige Öffnung des Kanals möglich.

Wie in Fig. 4 gezeigt, kann zusätzlich zu den beiden in der Anschlußkammer 3 endenden Kontakten 5, die in anderen Anordnung zu den Kanälen 19 gezeigt sind, ein weiterer Kontakt 22 sowie ein weiteres Paar von kanalartigen Durchführungen 19 für die Kontaktenden einer Kontaktbrücke vorgesehen sein, so daß die Kontaktbrücke bei entsprechender Montage des Gehäuses wahlweise in ein erstes Paar der Kanäle oder die senkrecht zu diesen stehenden Kanäle eingeführt werden kann, wobei entweder die beiden Kontakte 5 oder einer der Kontakte 5 und der Kontakt 22 durch die Kontaktbrücke überbrückt werden. Die Kanalpaare können auch einen anderen Winkel als 90° einschließen. Bei entsprechender Anordnung der Kanäle und Länge der Kontaktbrückenenden kann auch durch lediglich zwei der weiter entfernte Kontakte 5 und 22 gem. Fig. 4 eine Kontaktierungsmöglichkeit bei unterschiedlicher Einführung der Kontaktbrücke in das Gehäuse erzielt werden.

Das Ausführungsbeispiel gemäss Figur 5 entspricht im wesentlichen dem nach Figur 1, wobei gleiche Merkmale mit gleichen Bezugsziffern versehen sind. Zusätzlich sind die bodenseitigen Bereiche der Teilkammern 4 schräg angeordnet, um das Ablaufen von Spritzwasser in richtung auf die zugeordneten Ablauföffnungen 23a,b in Einbaulage zu erleichtern. Um dies auch für die um 180° gedrehte Einbaulage (Einführung des Überbrückungskontaktes von links) zu ermöglichen, verlaufen auch die Oberseiten der Teilkammern 4 zu den jeweils nicht benutzten Öffnungen 23a,b geneigt. Auch bei "flacher" Anordnung des Türkontaktes kann Spritzwasser durch die Öffnungen 23a ablaufen. Die als Ablaufschrägen 24 fungierenden Kammerwände können in den Figuren 1 und 5 auch um die Gehäuselängsrichtung in Richtung auf die Ablauföffnungen verdreht angeordnet sein.

### Bezugszeichenliste

- 1: Türkontakt
- 2: Gehäuse
- 3: Anschlußkammer
- 4: Kontaktkammer
- 5: Kontakt
- 6: Trennwand
- 7: Anschluß
- 8: Kabelverschraubung
- 9: Anschlußbereich
- 10: Trennwand
- 11,12: Teilkammern
- 13: Kontaktbrücke
- 14: Leiter
- 15: Fuß
- 16: Feder
- 17: Dichtung
- 18: Spannring
- 19: Kanal
- 20: Feder
- 21: Anpreßplättchen
- 22: Kontakt
- 23a: Spritzwasserabführung
- 23b: Spritzwasserabführung
- 24: Ablaufschräge

## Patentansprüche

1. Türkontakt zum Öffnen oder Schließen eines elektrischen Stromkreises an einer Tür, wobei ein Kontaktelement an der Tür und ein korrespondierendes Kontaktelement an dem der Tür benachbarten Bereich angeordnet ist und der Türkontakt bei einer Lageveränderung der Tür geöffnet oder geschlossen wird, und wobei eines der Kontaktelemente zwei Kontaktpole aufweist zwischen denen eine Spannung anlegbar ist und das korrespondierende Kontaktelement in einer Sollstellung der Tür die beiden Kontaktpole überbrückt, **dadurch gekennzeichnet,** daß zwischen den Kontaktpolen (5) Mittel (10) zur Verminderung von Kriechströmen vorgesehen sind.

2. Türkontakt nach Anspruch 1, **dadurch gekennzeichnet,** daß das Mittel (10) zur Verminderung der Kriechströme als Steg ausgebildet ist, der zwischen den Kontaktpolen (5) angeordnet ist und sich in Längsrichtung der Kontaktpole (5) erstreckt.

3. Türkontakt nach Anspruch 1 oder 2, **dadurch gekennzeichnet,** daß die Kontaktpole (5) in einem kammerartigen Gehäuse (2) mit einer Eintrittsöffnung für das zu überbrückende Kontaktelement (12) angeordnet sind, und daß die Gehäusekammer (4) durch eine Trennwand (10) in zwei Kammern unterteilt ist, so daß jeweils einer der Kontaktpole (5) in einer separaten Teilkammer (11, 12) angeordnet ist.

4. Türkontakt nach Anspruch 3, **dadurch gekennzeichnet,** daß die Trennwand (10) sich über die freien Enden der Kontaktpole (5) in Richtung auf die Eintrittsöffnung für das überbrückende Kontaktelement (13) erstreckt und daß das überbrückende Kontaktelement (13) als gabelförmige, die Trennwand (10) beidseitig umgreifende Kontaktbrücke ausgebildet ist.

5. Türkontakt nach einem der Ansprüche 1 - 4, **dadurch gekennzeichnet,** daß das Gehäuse (2) derart ausgebildet ist, daß der überbrückende Kontakt (13) quer zur Längsrichtung der Kontaktpole (5) an diese heranführbar ist.

6. Türkontakt nach einem der Ansprüche 1 - 5, **dadurch gekennzeichnet,** daß die Kontaktpole (5) in der Kontaktkammer (4) über mehr als die halbe Länge deren Erstreckung in der Kontaktkammer (4) in einem isolierenden Material eingebettet sind.

7. Türkontakt nach einem der Ansprüche 1 - 6, **dadurch gekennzeichnet,** daß zumindest einem, vorzugsweise sämtlichen, der jeweiligen zu überbrückenden Kontakte (5) Spritzwasserabführeinrichtungen (23, 24) zugeordnet sind.

8. Türkontakt nach Anspruch 7, **dadurch gekennzeichnet,** daß in jeder bestimmungsgemässen Montageanordnung des Türkontaktes jedem zu überbrückenden Kontakt zumindest eine Spritzwasserabführeinrichtung (23, 24) zugeordnet ist.

9. Türkontakt nach Anspruch 7 oder 8, **dadurch gekennzeichnet,** daß als Spritzwasserabführeinrichtung in den bodenseitigen und/oder seitlichen Aussenwänden der Teilkammern (4) Spritzwasserabläufe (23) vorgesehen sind.

10. Türkontakt nach einem der Ansprüche 7 - 9, **dadurch gekennzeichnet,** daß Mittel zum Verschliesen der in der jeweiligen Einbaulage nicht benötigten Spritzwasserabläufe vorgesehen sind.

11. Türkontakt nach einem der Ansprüche 7 - 10, **dadurch gekennzeichnet,** daß die Einführbereiche für die Überbrückungskontakte in das Gehäuse (1) mit einer Austrittsöffnung für Spritzwasser verbunden sind.

12. Türkontakt nach einem der Ansprüche 7 - 11, **dadurch gekennzeichnet,** daß der bodenseitige Bereich einer oder mehrerer Teilkammern und/oder der Einführbereiche für den Überbrückungskontakt in Montageanordnung des Türkontaktes zumindest bereichsweise zur Horizontalen in Richtung auf eine Spritzwasserabführeinrichtung (23) hin geneigt verläuft.

13. Türkontakt nach einem der Ansprüche 7 - 12, **dadurch gekennzeichnet,** daß die Abläufe (23) der jeweiligen Teilkammern einen Versatz in Längsrichtung des Gehäuses zueinander aufweisen.

14. Türkontakt nach einem der Ansprüche 1 - 13, **dadurch gekennzeichnet,** daß Mittel (18, 19) zur Kraftbeaufschlagung des zu überbrückenden Kontaktes (13) auf die Kontaktpole (5) vorgesehen sind.

15. Türkontakt nach den Ansprüchen 5 und 14, **dadurch gekennzeichnet,** daß das Mittel (18, 19) zur Kraftübertragung auf der den Polen (5) abgewandten Seite des überbrückenden Kontakts (13) angeordnet ist und in Kontaktstellung des überbrückenden Kontaktes (13) diesen seitlich gegen die Pole (5) kraftbeaufschlagt.

16. Türkontakt nach einem der Ansprüche 1 - 15, **dadurch gekennzeichnet,** daß der überbrückende Kontakt (13) in einer oder mehreren Richtungen längs und/oder quer zu dessen Bewegungsrichtung auf die Kontaktpole (5) schwimmend gelagert ist.

17. Türkontakt nach einem der Ansprüche 1 - 16, **dadurch gekennzeichnet,** daß der überbrückende Kontakt (13) nach Kontaktierung der Pole (5) einen Kontaktierweg durchläuft.

18. Türkontakt nach einem der Ansprüche 1 - 17, **dadurch gekennzeichnet,** daß zwei oder mehr Kontakte (5, 16) derart angeordnet sind, daß bei unterschiedlichen, zueinander einen Winkel einschließenden Einführrichtungen des zu überbrückenden Kontaktes (13) jeweils zwei der Kontaktpole (5) überbrückbar sind.

19. Türkontakt nach einem der Ansprüche 1 - 18, **dadurch gekennzeichnet,** daß eine Anschlußkammer (3) zur Anordnung elektrischer Ableitungen vorgesehen ist, die mit einer wasserdichten Kabelverschraubung (8) mit integrierter Zugentlastung ausgestattet ist.

20. Türkontakt nach einem der Ansprüche 1 - 19, **dadurch gekennzeichnet,** daß die Kontaktpole (5) durch eine Trennwand (6) der Anschlußkammer (3) zu der Kontaktkammer (4) geführt sind und an der Trennwand (6) mit einer Dichtung (17) und einer Verschiebungssicherung (18) ausgestattet sind.
